# EUROPÄISCHE PATENTSCHRIFT

(11) **EP 3 439 119 B1**
(45) Veröffentlichungstag und Bekanntmachung des Hinweises auf die Patenterteilung: **01.12.2021**
(21) Anmeldenummer: 18186871.2
(22) Anmeldetag: 01.08.2018
(51) Int. Cl.: H01R 13/74, H01R 13/627, H01R 24/68

(54) **GERÄTESTECKER, GERÄTEANSCHLUSSSYSTEM UND ELEKTROGERÄT**
DEVICE PLUG, DEVICE CONNECTION SYSTEM AND ELECTRIC DEVICE
CONNECTEUR D'APPAREIL, SYSTÈME DE CONNEXION D'APPAREIL ET APPAREIL ÉLECTRIQUE

(30) Priorität: 03.08.2017 DE 202017104657 U
(43) Veröffentlichungstag der Anmeldung: 06.02.2019
(73) Patentinhaber: UNGER Kabel-Konfektionstechnik GmbH, 09465 Sehmatal - Sehma (DE)
(72) Erfinder: SCHUBERT, Mike, 09465 Sehmatal-Sehma (DE); RECHENBERGER, Sebastian, 09465 Sehmatal-Sehma (DE)
(74) Vertreter: Weidner Stern Jeschke

(56) Entgegenhaltungen:
- EP-A1- 0 872 924
- WO-A1-2016/071218
- CN-U- 204 858 186
- DE-U1-202013 100 297
- GB-A- 1 420 177
- US-A- 4 461 938

## Beschreibung

Die Erfindung betrifft einen Gerätestecker zum Einrasten in eine Öffnung eines Gerätegehäuseblechs und zur Aufnahme einer Gerätedose mit einem Gerätesteckergehäuse, einem Gerätesteckerinnenraum und einem elektrischen Kontaktierungselement, welches vom Gerätesteckerinnenraum in einen Außenbereich geführt ist, wobei das Gerätesteckergehäuse eine Außengeräteanlage und ein Blechverrastelement aufweist, sowie ein Geräteanschlusssystem und ein Elektrogerät.

Elektrische Geräte wie Mikrowellen, Kaffeemaschinen, Backröhren oder Geschirrspüler benötigen für ihre Funktion elektrische Energie.

Um diese Energieversorgung sicherstellen zu können, müssen die Geräte mit dem Gebäudeelektroinstallationsnetz verbunden werden.

Dies geschieht meist durch das Anstecken eines mittels Netzleitung fest mit dem Gerät verbundenen Netzsteckers an die Gebäudeelektroinstallation.

Problematisch dabei ist, dass ein Großteil der Länder über einen eigenen Standard der Ausprägung des elektrischen Netzsteckers und der Netzdose im Gebäudelektroeinstallationsnetz verfügen.

Dieser sogenannte Länderstandard bedingt bei fester Installation der Netzanschlussleitung an das Gerät, dass der Gerätehersteller eine Vielzahl an Gerätevarianten herstellen und vorhalten muss, um alle seine Kunden bedienen zu können.

Dies verursacht teils hohe Aufwendungen und macht die Serienfertigung ineffizient.

Eine Entspannung dieser Problematik ergibt sich bei Verwendung von Geräteanschlusssystemen, bestehend aus Geräteanschlussstecker und Geräteanschlussdose mit Netzleitung in der entsprechenden Ländervariante.

Bei Anwendung eines derartigen Systems ist der Gerätehersteller in der Lage, unabhängig vom speziellen Netzanschlusskabel für das spätere Einsatzland des Gerätes, ein Standartgerät zu fertigen, welches erst am Ende des Fertigungsprozesses, im Logistikzentrum oder beim Endkunden durch Anstecken der Netzleitung zur Ländervariante des Elektrogerätes wird.

Dies bringt den Geräteherstellern große Vorteile in der Fertigung und bei der Logistik der Geräte.

Derartige Geräteanschlusssysteme sind in standardisierter und nichtstandardisierter Form am Markt erhältlich, und werden in großer Anzahl eingesetzt.

Ihre Ausprägung hinsichtlich geometrischer Form, Anordnung und Ausprägung der Kontakte, Verbindung des Netzschutzleiters usw. sind teils ähnlich, aber auch sehr unterschiedlich ausgeführt.

Unter anderem im Bereich der Einbringung und der Arretierung des Gerätesteckers im Gerätegehäuse und der Gerätedose in den Gerätestecker gibt es erhebliche Unterschiede.

So gibt es Gerätestecker und Gerätedosen, welche in das korrespondierende Gegenstück wie Gehäuseausschnitt oder Gerätestecker eingeschraubt, eingerastet oder eingedreht werden.

Ziel ist in jedem Fall, dass sich die verbundenen Elemente nach ihrem Verbau nicht unbeabsichtigt trennen lassen, da dies eine Gefährdung der Funktions- und Gerätesicherheit darstellen würde.

Zu diesem Zweck kann das Einbringelement wie der Gerätestecker oder die Gerätedose oder das Aufnahmeelement wie die Gehäuseblechwand oder der Gerätestecker über Zusatzelemente wie Schrauben oder Federelemente oder über Ausprägungen wie Rasthaken verfügen, welche die sichere Verbindung der Elemente gewährleistet.

Da bei großserientechnischer Anwendung von Geräteanschlusssystemen deren Beschaffungskosten und der Aufwand ihrer Montage eine wesentliche Rolle spielen, werden häufig Systeme bevorzugt, welche ohne Zusatzelemente wie Schrauben oder Klemmfedern die geforderten Funktionen sicherstellen.

Ein derartiges Geräteanschlusssystem, welches mit einem am Gerätestecker ausgeformten Verrasthaken die Lagefixierung des Gerätesteckers im Gehäuseblechausschnitt und die Lagefixierung der Gerätedose im Gerätestecker realisiert, wird in der Druckschrift DE 20 2013 100 297 U1 beschrieben, die einen Gerätestecker nach dem Oberbegriff des Anspruchs 1 offenbart.

Der bei dieser technischen Lösung zum Einsatz kommende Doppelverrasthaken bietet den Vorteil, dass die Lagefixierung des Gerätesteckers im Gerätegehäuse und die Lagefixierung der Gerätedose im Gerätestecker mit einem Verrasthaken realisiert werden.

Der Nachteil dieses Systems besteht darin, dass der Doppelverrasthaken sich nicht für alle Ausbringungstechnologien des Blechausschnittes gleichermaßen eignet.

Ein weiterer Nachteil ist, dass bei einem im Blechausschnitt verbauten Gerätestecker eine in diesen eingesteckte Dose nur mit sehr hohem Kraftaufwand zu trennen ist.

Eine Netzanschlussdose mit fest angeschlossenem Netzkabel und der Möglichkeit eines integrierbaren Netzfilters wird in der Schrift DE 203 03 488 U1 vorgestellt.

Die Verbindung dieser Lösung mit der Gehäusewand erfolgt sowohl über Verrasthaken, als auch über Schraubverbindungen und ist daher in ihrer Ausführung sehr aufwendig.

In der Schrift DE 10 2007 057 335 A1 wird ein Geräteanschlusssystem für Haushaltsstandgeräte vorgestellt. Dieses besteht aus Gerätestecker zum Einbau in das Standgerät und Geräteanschlussdose zur Verbindung mit der Netzleitung. Beide realisieren im Zusammenspiel die Verbindung des elektrischen Netzes mit dem Elektrogerät.

Die Schrift legt nicht offen, wie das System mechanisch und elektrisch sicher verbunden und die Einzelkomponenten nachhaltig und kostengünstig lagefixiert werden.

In der WO 2016/071218 A1 ist ein Haushaltsgerät mit einer Netzanschlussbuchse zum Einstecken einer Netzanschlussleitung mit einem zum Netzanschluss passenden Stecker offenbart.

Die Schrift GB 1 420 177 A beschreibt einen elektrischer Verbinder, aufweisend einen elektrisch isolierenden Körper, der aus einem synthetischen Kunststoffmaterial gebildet ist und einen elektrischen Kontakt trägt, der mit einem elektrischen Kontakt eines komplementären Verbinders zusammenwirken kann, wobei der Körper einen Abschnitt umfasst, der dazu bestimmt ist, sich durch eine Öffnung in einer Platte zu erstrecken, an der der Verbinder befestigt werden soll, und einen integralen Flanschabschnitt, der dazu bestimmt ist, an der Platte angrenzend an die Öffnung anzuliegen.

Die Schrift CN 204 858 186 U offenbart einen Geräteeinlass, einschließlich einer Steckdosenaußenform, welche mit einem festem Keil auf der Steckdosenaußenform ausgestattet ist, wobei die metallische Außenwand mit Schrauben ausgestattet ist. Die metallische Außenwand ist mit dem Zwischenring korrespondierend zum Umfang ausgestattet. Es wird ein festigender Effekt durch Gebrauch der Schraube erreicht, somit entsteht eine Befestigung mittels des metallischen Außenelements.

Aufgabe der Erfindung ist es, den Stand der Technik zu verbessern.

Gelöst wird die Aufgabe durch einen Gerätestecker gemäß Anspruch 1, insbesondere durch einen Gerätestecker zum Einrasten in eine Öffnung eines Gerätegehäuseblechs und zur Aufnahme einer Gerätedose mit einem Gerätesteckergehäuse, einem Gerätesteckerinnenraum und einem elektrischen Kontaktierungselement, welches vom Gerätesteckerinnenraum in einen Außenbereich geführt ist, wobei das Gerätesteckergehäuse eine Außengeräteanlage und ein Blechverrastelement aufweist, und das Blechverrastelement einen teilaufnehmenden Spalt umfasst, sodass das Blechverrastelemt als Federelement ausgestaltet ist und der Spalt derart ausgestaltet ist, dass eine Spaltdicke zwischen dem Blechverrastelement und der Außengeräteanlage zur Aufnahme des Gerätegehäuseblechs ausgestaltet ist, sodass bei einem Verrastvorgang in die Öffnung des Gerätegehäuseblechs durch ein Kontaktieren des Blechverrastelements mit dem die Öffnung bildenden Gerätegehäuseblech das Blechverrastelement in den Gerätesteckerinnenraum hineingefedert und beim Verrasten zurückgefedert wird, wobei die Spaltdicke im Wesentlichen einen Teil des Gerätegehäuseblechs aufnimmt.

Vorteilhafte Ausgestaltungen und Weiterbildungen sind Gegenstand der jeweiligen abhängigen Ansprüche.

Somit kann ein Gerätestecker bereitgestellt werden, welcher in einem Arbeitsgang in eine Öffnung eines Gerätegehäuseblechs eingeführt werden kann und beim Erreichen einer Endposition durch die zurückfedernden Blechverrastelemente oder durch das zurückfedernde Blechverrastelement fest arretiert ist. Insbesondere sind keine weiteren Arretierungsschritte wie Einklappen von Stiften und dergleichen notwendig. Zudem ist ein sicheres Verrasten gewährleistet und ein zukünftiges Aus- und Einstecken einer Gerätedose oder äußere Kräfte, welche auf den Gerätestecker wirken, führen in üblichen Anwendungsszenarien nicht zum Herausreißen des Gerätesteckers aus dem Gerätegehäuseblech und somit aus einem etwaigen Elektrogerät.

Folgendes Begriffliche sei erläutert:
Ein "Gerätestecker" ist eine Vorrichtung für eine Gerätedose und dient in Kombination mit der Gerätedose und einem nachgelagerten leitenden Kabel der elektrischen Verbindung eines Elektrogeräts mit einem Gebäudeelektroinstallationsnetz. Die Begriffe "Stecker" und "Dose" werden teilweise invers verwendet, sodass "Gerätestecker und Gerätedose" sowie "Gerätedose und Gerätestecker" synonym zueinander verwendet werden. In dem Gerätestecker sind zumeist in einem Innenbereich blanke Metallkontakte, welche in entsprechende Aufnahmen der Gerätedose einführbar sind und dort häufig klemmend mit leitenden Metallaufnahmen elektrisch verbunden werden.

Zudem bildet der Gerätestecker meist eine Aufnahme für die Gerätedose aus, sodass Gerätedosen und Gerätestecker steckbar zueinander und korrespondierend zueinander zum Zwecke des elektrischen Verbindens ausgestaltet sind.

Die "Gerätedose" ist - wie zuvor beschrieben - sowohl von der Form, als auch elektrisch kontaktierend, korrespondierend zum Gerätestecker ausgestaltet. Die Gerätedose kann dabei ein nachgelagertes Griffteil aufweisen, wobei im Wesentlichen die Gerätedose über ein elektrisches Kabel mit einem Netzstecker, meist Schukostecker, verbunden ist, welcher beispielsweise in eine Steckdose eines hausinternen Elektronetzes (Gebäudeinstallationsnetz) einsteckbar ist.

Der Gerätestecker weist ein "Gerätesteckergehäuse" auf. Dieses Gerätesteckergehäuse dient unter anderem der Aufnahme der Gerätedose und kann dabei entsprechende Führungsschienen, Arretierungen und dergleichen für die Gerätedose aufweisen. Dabei wird zumeist die Gerätedose in einem "Gerätesteckerinnenraum" verortet. In diesem Gerätesteckerinnenraum sind meist mittig elektrische Kontaktierungselemente angeordnet. Diese elektrischen Kontaktierungselemente sind häufig metallische Stifte, welche achsparallel zueinander ausgerichtet sind. Somit ragt das "elektrische Kontaktierungselement" von dem Gerätesteckerinnenraum bis zu einem Außenbereich. Dieser "Außenbereich" liegt zumeist im Inneren des zu kontaktierenden Elektrogerätes. In dem Außenbereich erfolgt meist händisch ein elektrisches Kontaktieren mit der das Elektrogerät ausbildenden Elektronik/Elektrik.

Die "Außengeräteanlage" ist meist als umlaufender Bund ausgestaltet, welcher zum Einen eine Öffnung des Gerätegehäuseblechs nach dem Einschieben des Gerätestecker in die Öffnung des Gerätegehäuseblechs verdeckt und somit kaschiert und dient zum Anderen dazu, dass der Gerätestecker durch übliche Kraftweinwirkung nicht in das Innere des Elektrogerätes hineingedrückt werden kann. Zumeist ist die Außengeräteanlage somit ein fest mit dem Gerätestecker verbundenes Element.

Das "Blechverrastelement" wirkt entgegengesetzt zur Außengeräteanlage und verhindert in der Einrastposition durch aufliegende Flächen, welche insbesondere am Gerätegehäuseblech anliegen, dass ein Herausziehen des Gerätesteckers (aus dem Gerätegehäuse) in üblichen Anwendungen ausgeschlossen ist. Das Blechverrastelement wird insgesamt durch einen teilumlaufenden Spalt ausgebildet. Dieser "teilumlaufende Spalt" ist insbesondere im Wesentlichen U-förmig oder V-förmig ausgestaltet und kann, beispielsweise wenn der Gerätestecker und somit das Blechverrastelement mittels Kunststoff ausgestaltet ist, als Feder wirken. "Federnd" ist dabei insbesondere so zu verstehen, dass wenn ein Verschieben des Blechverrastelements beispielsweise in das Gerätegehäuseinnere erfolgt, durch eine Rückstellkraft das Blechverrastelement aus dem Gerätegehäuseinnenraum wieder herausgelangt.

Insbesondere ein "oberer Teil des teilumlaufenden Spaltes" ist derart ausgestaltet, dass das Gerätegehäuseblech durch diesen Teil aufnehmbar ist. So kann beispielsweise das Blechverrastelement in dem oberen Bereich eine leicht angeschrägte Fläche aufweisen, welche sich durch die federnde Wirkung des Blechverrastelements das Gerätegehäuseblech kontaktiert, wodurch ein fester, pressender Kontakt durch das Blechverrastelement in Zusammenwirkung mit der Außengeräteanlage gebildet wird. Selbstverständlich ist es auch möglich, dass ein kleiner verbleibender Restspalt sich zwischen den Blechverrastelement und dem Gerätegehäuseblech ausbildet.

Somit dient die "Spaltdicke" zur Aufnahme des Gerätegehäuseblechs und weist beispielsweise ca. die Größe auf, welcher der Materialdicke des Gerätegehäuseblechs an der Öffnung des Gerätegehäuseblechs entspricht.

Ein "Verrastvorgang" umfasst ein Einschieben des Gerätesteckers in die Öffnung des Gerätegehäuseblechs von außen in Richtung des Elektrogeräts und der Verrastvorgang ist erst dann abgeschlossen, wenn das Blechverrastelement zurückfedert und ein fester Sitz des Gerätesteckers in dem Gerätegehäuseblech gegeben ist.

Insbesondere für den Fall, dass die Blechverrastelemente abstehend vom Gerätesteckerinnenraum ausgestaltet sind, erfolgt beim Verrasten ein Kontaktieren des Blechverrastelements beziehungsweise oder entsprechend der Blechverrastelemente mit den Kanten der Öffnung des Gerätegehäuseblechs. Durch das Einschieben wird das Blechverrastelement oder werden die Blechverrastelemente entsprechend in Richtung des Gerätesteckerinnenraums verschoben und federn entsprechend beim Erreichen einer Endposition wieder aus und "Verrasten" den Gerätestecker in der Öffnung des Gerätegehäuseblechs.

Ein "Gerätegehäuseblech" ist insbesondere eine Seitenwand oder entsprechend eine Rückwand eines Elektrogerätes. Diese Seitenwand bildet zur Aufnahme eines Gerätesteckers im Wesentlichen eine "Öffnung" aus, welche beispielsweise durch Stanzen dem Gerätegehäuseblech aufgeprägt wurde.

Erfindungsgemäß sind zwei oder mehrere Blechverrastelemente vorgesehen.

Um ein besonders festen Sitz des Gerätesteckers im Gerätegehäuseblech zu realisieren und dabei möglichst wenig Material einzusetzen, kann das Gerätesteckergehäuse im Wesentlichen quaderförmig ausgestaltet sein, und/oder jeweils an Eckkanten des Gerätesteckergehäuses ein Blechverrastelement angeordnet sein. In diesem Fall sind somit insbesondere vier Blechverrastelemente am Gerätesteckergehäuse vorgesehen.

"Im Wesentlichen quaderförmig" bedeutet, dass der Gerätestecker insbesondere in einer rechteckigen Öffnung des Gerätegehäuseblechs einbringbar ist. Selbstverständlich kann der Gerätestecker oder das Gerätesteckergehäuse Öffnungen und Aussparungen aufweisen, und insbesondere sind die Ecken und Kanten nicht rechtwinklig sondern abgerundet ausgestaltet.

Durch die dadurch realisierte Vierpunktfixierung werden Zugkräfte über die vier in den Ecken angeordneten Blechverrastelemente dem Gerätegehäuseblech aufgeprägt.

In einer weiteren Ausgestaltung weisen die Blechverrastelemente einen Konus auf, sodass bei einem Einschieben des Gerätesteckers in die Öffnungen des Gerätegehäuseblechs in eine Einsteckrichtung zum Zwecke des Verrastens durch ein Kontaktieren des jeweiligen Konus` das zugehörige Verrastelement in den Gerätesteckerinnenraum hineingefedert wird.

Somit können die Blechverrastelemente nicht abstehend angeordnet werden, sodass die Produktion dieser, mittels Spritzgusstechnik, deutlich vereinfacht wird.

Ein "Konus" ist insbesondere ein technisches Bauteil, welches die Form eines Kegels oder Kegelstumpfes aufweist. Dabei kann dies auch ein Teilkegel sein. Wesentlich dabei ist, dass entlang einer Achse ein Zuwachs des Durchmessers oder entsprechend der Materialstärke erfolgt.

Insbesondere um länderspezifische Eigenschaften zu realisieren, werden unterschiedliche Stecker für das hausinterne Elektrizitätsnetz eingesetzt. Die dazu zu verwendenden Stecker sind je nach Land unterschiedlich. Es bietet sich somit an, derartige Stecker mit einem Kabel und der einheitlichen Gerätedose zu verbinden und somit Länderspezifika nachzukommen. In derartigen Fällen soll im Wesentlichen ein festes Verbinden des Gerätesteckers und der Gerätedose erfolgen. Diese feste Verbindung kann beispielsweise durch eine federnde Dosenverrasteinrichtung oder mehrere federnde Dosenverrasteinrichtungen realisiert werden.

Diese federnden Dosenverrastelemente weisen meistens einen Haken, wie beispielsweise Verrasthaken oder eine korrespondierende Aufnahme auf, wobei jeweils die Gerätedose das jeweils korrespondierende Element für die Verhakungsfunktion aufweist. Auch kann das Dosenverrastelement als Widerhaken mit entsprechend korrespondierendem Gegenelement ausgestaltet sein. Beim Einschieben der Gerätedose in den Gerätestecker wird dabei die federnde Dosenverrasteinrichtung oder werden die federnden Dosenverrasteinrichtungen kurzzeitig in den Außenbereich ausgefedert und nach Erreichen der Endposition der Gerätedose im Gerätestecker folgt ein Einfedern, wobei Haken und entsprechende Aufnahme miteinander fest verbunden sind. Insbesondere können diese federnden Dosenverrasteinrichtungen oder kann die federnde Dosenverrasteinrichtung durch einen teilumlaufenden Dosenverrastspalt gebildet sein.

Dieser "teilumlaufende Dosenverrastspalt" ist insbesondere U- oder V-förmig ausgestaltet.

Um Spritzgussmaterial zu sparen und gemeinsame Einheiten für die Blechverrastelemente und der federnden Dosenverrasteinrichtung oder der entsprechenden Dosenverrasteinrichtungen zu verwenden, ist es gemäß dieser Erfindung vorgesehen, dass sich ein teilumlaufender Dosenverrastspalt jeweils eine Aussparung mit jeweils einem Teil des teilumlaufenden Spaltes zweier Blechverrastelemente teilen.

Insbesondere wenn die Blechverrastelement an den Ecken angeordnet sind und zwischen zwei an der gleichen Seiten anliegenden Blechverrastelementen mittig die federnde Dosenverrasteinrichtung angeordnet ist, kann diese Ausführungsform gebildet werden.

Somit können die Blechverrastelemente und die federnde Dosenverrasteinrichtung oder weitere federnde Dosenverrasteinrichtungen einstückig durch das Gerätesteckergehäuse gebildet werden. Folglich ist eine einfache Spritzgussfertigung des Gerätesteckers inklusive aller Bauteile realisierbar. Zudem kann die Einstückigkeit auch die Außengerätanlage umfassen. Das bedeutet, dass insbesondere bis auf die metallischen Kontaktierungselemente der gesamte Gerätestecker mittels Spritzgussverfahren herstellbar ist.

In einem weiteren Aspekt wird die Aufgabe gelöst durch ein Geräteanschlusssystem mit einem zuvor beschriebenen Gerätestecker und einer steckerkorrespondierenden Gerätedose sowie durch ein Elektrogerät mit einem Gerätegehäuseblech und einem zuvor beschriebenen Gerätestecker, wobei der Gerätestecker in einer Öffnung des Gerätgehäuseblechs verrastet ist.

Weiter wird die Erfindung anhand eines Ausführungsbeispiels näher erläutert. Dabei zeigen
- Figur 1: eine schematische Darstellung eines Geräteanschlusssystems, bestehend aus einem Gerätestecker und einer Winkelgerätedose in einem nicht gesteckten Zustand,
- Figur 2: eine schematische Darstellung des Gerätesteckers in einem verrasteten Zustand im Gerätegehäuseblech,
- Figur 3: den verrasteten Gerätestecker aus Figur 2 in einer Rückansicht und
- Figur 4: den Gerätestecker bei einem Einschieben in ein Gerätegehäuseblech.

Ein Geräteanschlusssystem 101 weist eine Winkelgerätedose 131 und einen Gerätestecker 151 auf. Die Winkelgerätedose 131 umfasst eine Dose 133 und ein Dosenverrasthakengegenelement 135.

Der Gerätestecker 151 wird durch ein im Wesentlichen quaderförmiges Gerätesteckergehäuse 173, einen Gerätesteckerinnenraum 171 und aus dem Gerätesteckerinnenraum 171 befindliche und nach Außen geführte Stromkontakte 155 gebildet. Zusätzlich weist der Gerätestecker 151 ein Anlagenbund 153 und vier jeweils in den Ecken befindliche Blechverrasthaken 159 auf, welche durch beidseitig vertikale Schlitze 165 und einen Spalt 169 gebildet werden. Die Blechverrasthaken 159 weisen einen angeformten Konus 167 auf. Dadurch, dass der Spalt 169 gemeinsam mit den beidseitigen Schlitzen 165 einen U-förmigen Freiraum bzw. Spalt bildet, kann der Blechverrasthaken 159 in den Gerätesteckerinnenraum 171 hineinfedern.

Zudem sind in dem Gerätestecker 151 Dosenverrasthaken 157 angeordnet, welche mit den Dosenverrasthakengegenelementen 135 der Winkelgerätedose 131 derart wechselwirken, dass bei einem Einstecken der Winkelgerätedose 131 in den Gerätestecker 151 die Dose 133 mit dem Gerätestecker 151 verbunden ist. Die Dosenverrasthaken 157 sind Bestandteil der Dosenverrastfeder 175. Dabei teilen sich die Dosenverrastfeder 175 und je ein Blechverrasthaken 159 jeweils die beidseitigen Schlitze 165.

Zudem weist die Winkelgerätedose 131 korrespondierende Stromkontakte (nicht dargestellt) auf, sodass über die Winkelgerätedose 131 und den Kontakten die Stromkontakte 155 zum Übertragen von elektrischer Energie verwendet werden können.

Vorliegend soll der Gerätestecker 151 in Einsteckrichtung 161 in ein Gerätegehäuseblech 271 eingeschoben werden (siehe Figur 4). Durch den Vortrieb in Einschubrichtung 161 kontaktiert der Konus 167 die Kanten des Gerätegehäuseblechs 271. Dadurch werden die Blechverrasthaken 159 in den Gerätesteckerinnenraum 171 hineingedrückt (hineingefedert) . Sobald der Spalt 169 das Gerätegehäuseblech 271 erreicht, werden die Blechverrasthaken 159 entgegen der Federrichtung 163 zurückgefedert. Somit umfasst der Spalt 169 Teile des Gerätegehäuseblechs 271. Durch eine Auflage der einzelnen Blechverrasthaken 159 und dem Anlagebund 153 bildet der Gerätestecker 151 eine feste Verbindung mit dem Gerätegehäuseblech 271 aus.

Nun kann die Winkelgerätedose 131 in den Gerätestecker 151 eingeschoben werden, wobei beim Einschieben die Dosenverrastfedern 175 durch die Dosenverrasthakengegenelemente 135 in den Außenbereich gefedert werden. Bei Erreichen der Endposition verhaken sich die Dosenverrasthakengegenelement 135 und die Dosenverrasthaken 157 der Dosenverrastfeder 175, sodass eine feste Verbindung zwischen Winkelgerätedose 131 und dem Gerätestecker 151 etabliert ist.

### Bezugszeichenliste

- 101: Geräteanschlusssystem
- 131: Winkelgerätedose
- 133: Dose
- 135: Dosenverrasthakengegenelement
- 151: Gerätestecker
- 153: Anlageband
- 155: Stromkontakte
- 157: Dosenverrasthaken
- 159: Blechverrasthaken
- 161: Einsteckrichtung
- 163: Federrichtung
- 165: Schlitz
- 167: Konus
- 169: Spalt
- 171: Gerätesteckerinnenraum
- 173: Gerätesteckergehäuse
- 175: Dosenverrastfeder
- 271: Gerätegehäuseblech

## Patentansprüche

1. Gerätestecker (151) zum Einrasten in eine Öffnung eines Gerätegehäuseblechs (271) und zur Aufnahme einer Gerätedose (133) mit einem Gerätesteckergehäuse (173), einem Gerätesteckerinnenraum (171) und einem elektrischen Kontaktierungselement (155), welches vom Gerätesteckerinnenraum in einen Außenbereich geführt ist, wobei das Gerätesteckergehäuse eine Außengeräteanlage (153) und zwei Blechverrastelemente, drei Blechverrastelemente, vier Blechverrastelemente oder weitere Blechverrastelemente (159) aufweist, wobei jedes Blechverrastelement jeweils einen teilumlaufenden Spalt aufweist, sodass das Blechverrastelement jeweils als Federelement ausgestaltet ist und der jeweilige Spalt derart ausgestaltet ist, dass eine Spaltdicke (169) zwischen dem Blechverrastelement und der Außengeräteanlage zur Aufnahme des Gerätegehäuseblechs ausgestaltet ist, sodass bei einem Verrastvorgang in die Öffnung des Gerätegehäuseblechs durch ein Kontaktieren des Blechverrastelements mit dem die Öffnung bildenden Gerätegehäuseblech das Blechverrastelement in den Gerätesteckerinnenraum hineingefedert und beim Verrasten zurückgefedert wird, wobei die Spaltdicke im Wesentlichen einen Teil des Gerätegehäuseblechs aufnimmt und der Gerätestecker, welcher als Spritzgußteil ausgestaltet ist, eine federnde Dosenverrasteinrichtung (157, 175) aufweist und die federnde Dosenverrasteinrichtung durch einen teilumlaufenden Dosenverrastspalt gebildet ist, wobei die Blechverrastelemente und die federnde Dosenverrasteinrichtung oder weiteren federnden Dosenverrastelemente einstückig durch das Gerätesteckergehäuse gebildet sind, **dadurch gekennzeichnet, dass** sich ein teilumlaufender Dosenverrastspalt jeweils eine Aussparung mit jeweils einem Teil des teilumlaufenden Spaltes zweier Blechverrastelemente teilt.

2. Gerätestecker nach Anspruch 1, **dadurch gekennzeichnet, dass** das Gerätesteckergehäuse im Wesentlichen quaderförmig ausgestaltet ist und jeweils an Eckkanten des Gerätesteckergehäuses ein Blechverrastelement angeordnet ist.

3. Gerätestecker nach einem der vorherigen Ansprüche, **dadurch gekennzeichnet, dass** die Blechverrastelemente einen Konus aufweist oder jeweils aufweisen, sodass bei einem Einschieben des Gerätesteckers in die Öffnung des Gerätegehäuseblechs in einer Einsteckrichtung (161) zum Zwecke des Verrastens durch ein Kontaktieren des jeweiligen Konus das zugehörige Verrastelement in den Gerätesteckerinnenraum hineingefedert wird.

4. Gerätestecker nach einem der vorherigen Ansprüche, **gekennzeichnet durch** weitere federnde Dosenverrasteinrichtungen.

5. Geräteanschlusssystem (101) mit einem Gerätestecker (151) nach einem der vorherigen Ansprüche und einer steckkorrespondierenden Gerätedose (131).

6. Elektrogerät mit einem Gerätegehäuseblech und einem Gerätestecker nach einem der Ansprüche 1 bis 4, wobei der Gerätestecker in einer Öffnung des Gerätegehäuseblechs verrastet ist.

## Claims

1. Device plug (151) for latching into an opening of a device housing plate (271) and for receiving a device socket (133), having a device plug housing (173), a device plug interior (171), and an electrical contact element (155) which leads from the device plug interior to an outer area, wherein the device plug housing comprises an external device arrangement (153) and two plate latching elements, three plate latching elements, four plate latching elements, or further plate latching elements (159), wherein each plate latching element respectively comprises a partially circumferential gap such that the plate latching element is in each case designed as a resilient element, and the respective gap is designed in such a way that a gap width (169) between the plate latching element and the outer device arrangement for receiving the device housing plate is designed so that, during a latching process into the opening of the device housing plate by way of contact between the plate latching element and the device housing cover forming the opening, the plate latching element is resiliently guided into the device plug interior and is resiliently retained when latched, wherein the gap width substantially receives a portion of the device housing cover, and the device plug, which is designed as an injection-moulded part, comprises a resiliently acting socket latching apparatus (157, 175), and the resiliently acting socket latching apparatus is formed by a partially circumferential socket latching gap, wherein the plate latching elements and the resiliently acting socket latching apparatus, or further resiliently acting socket latching apparatuses, are integrally formed by way of the device plug housing, **characterized in that** a partially circumferential socket latching gap in each case shares a recess with a respective portion of the partially circumferential gap of two plate latching elements.

2. Device plug according to claim 1, **characterized in that** the device plug housing is designed to be substantially cuboid in shape, and a plate latching element is arranged on each of the corner edges of the device plug housing.

3. Device plug according to one of the preceding claims, **characterized in that** the plate latching element has, or each have, a tapered section such that, when the device plug is pushed in an inserting direction (161) into the opening of the device housing plate for the purpose of latching by way of contact with the respective tapered section, the associated latching element is resiliently guided into the device plug interior.

4. Device plug according to one of the preceding claims, **characterized by** further resiliently acting socket latching apparatuses.

5. Device connection system (101) having a device plug (151) according to one of the preceding claims and a device socket (131) corresponding to said plug.

6. Electrical device having a device housing plate and a device plug according to one of claims 1 to 4, wherein the device plug is latched into an opening of the device housing plate.

## Revendications

1. Fiche pour appareil (151) destinée à s'enclencher dans une ouverture d'une tôle de boîtier d'appareil (271) et servant à recevoir une prise d'appareil (133) avec un boîtier de fiche pour appareil (173), un espace intérieur de fiche pour appareil (171) et un élément de mise en contact électrique (155), lequel est guidé dans une zone extérieure depuis l'espace intérieur de fiche pour appareil, dans laquelle le boîtier de fiche pour appareil présente une installation d'appareil extérieure (153) et deux éléments d'enclenchement de tôle, trois éléments d'enclenchement de tôle, quatre éléments d'enclenchement de tôle ou d'autres éléments d'enclenchement de tôle (159), dans laquelle chaque élément d'enclenchement de tôle présente respectivement une fente en partie périphérique si bien que l'élément d'enclenchement de tôle est configuré respectivement en tant qu'élément de ressort et la fente respective est configurée de telle manière qu'une épaisseur de fente (169) entre l'élément d'enclenchement de tôle et l'installation d'appareil extérieure est configurée pour loger la tôle d'appareil de boîtier si bien que lors d'une opération d'enclenchement dans l'ouverture de la tôle de boîtier d'appareil par une mise en contact de l'élément d'enclenchement de tôle avec la tôle de boîtier d'appareil formant l'ouverture, l'élément d'enclenchement de tôle est introduit en force par ressorts dans l'espace intérieur de fiche pour boîtier et est ramené dans sa position initiale par un ressort lors de l'enclenchement, dans lequel l'épaisseur de fente occupe sensiblement une partie de la tôle de boîtier d'appareil et la fiche pour appareil, laquelle est configurée en tant que pièce moulée par injection, présente un dispositif d'enclenchement de prise (157, 175) sur ressorts, et le dispositif d'enclenchement de prise sur ressorts est formé par une fente d'enclenchement de prise en partie périphérique, dans laquelle les éléments d'enclenchement de tôle et le dispositif d'enclenchement de prise sur ressorts ou les autres éléments d'enclenchement de prise sur ressorts sont formés d'un seul tenant par le boîtier de fiche pour appareil, **caractérisée en ce qu'**une fente d'enclenchement de prise en partie périphérique divise respectivement un évidement avec respectivement une partie de la fente en partie périphérique de deux éléments d'enclenchement de tôle.

2. Fiche pour appareil selon la revendication 1, **caractérisée en ce que** le boîtier de fiche pour appareil est configuré sensiblement en forme carrée et un élément d'enclenchement de tôle est disposé respectivement sur des bords de coin du boîtier de fiche pour appareil.

3. Fiche pour appareil selon l'une quelconque des revendications précédentes, **caractérisée en ce que** les éléments d'enclenchement de tôle présentent un cône si bien que lors d'un enfilement de la fiche pour appareil dans l'ouverture de la tôle de boîtier d'appareil dans une direction d'enfichage (161) aux fins de l'enclenchement par une mise en contact du cône respectif, l'élément d'enclenchement associé est introduit en force par ressorts dans l'espace intérieur de fiche pour appareil.

4. Fiche pour appareil selon l'une quelconque des revendications précédentes, **caractérisée par** d'autres dispositifs d'enclenchement de prise sur ressorts.

5. Système de raccordement d'appareil (101) avec une fiche pour appareil (151) selon l'une quelconque des revendications précédentes, et une prise d'appareil (131) à enfichage correspondant.

6. Appareil électrique avec une tôle de boîtier d'appareil et une fiche pour appareil selon l'une quelconque des revendications 1 à 4, dans lequel la fiche pour appareil est enclenchée dans une ouverture de la tôle de boîtier d'appareil.
